# EUROPÄISCHE PATENTSCHRIFT

(11) **EP 0 293 638 B1**
(45) Veröffentlichungstag und Bekanntmachung des Hinweises auf die Patenterteilung: **04.09.1991**
(21) Anmeldenummer: 88107413.2
(22) Anmeldetag: 07.05.1988
(51) Int. Cl.: B41J 2/23

(54) **Nadeldruckkopf mit Klappankermagneten**
Needle print head with flap armature electomagnets
Tête d'impression à aiguilles avec électro-aimants à armature battante

(30) Priorität: 08.05.1987 DE 3715304
(43) Veröffentlichungstag der Anmeldung: 07.12.1988
(62) Teilanmeldung aus: 90115152.2
(73) Patentinhaber: protechno CES GmbH & Co. KG, D-4796 Salzkotten (DE)
(72) Erfinder: Hilkenmeier, Jürgen, D-4790 Paderborn (DE); Volke, Hans-Werner, D-4796 Salzkotten (DE)
(74) Vertreter: Hanewinkel, Lorenz, Dipl.-Phys.

(56) Entgegenhaltungen:
- EP-A- 0 009 873
- GB-A- 2 073 497
- US-A- 4 407 591
- US-A- 4 428 691
- US-A- 4 522 122

## Beschreibung

Die Erfindung betrifft einen Nadeldruckkopf mit ringförmig angeordneten Klappankermagneten, deren Anker jeweils mit einer Drucknadel verbunden sind, die durch Nadelführungen etwa mittig zur Magnetanordnung verschieblich geführt sind und an deren Ankern entgegen der Anzugsrichtung der Klappankermagnete wirkende Rückstellmittel angeordnet sind, die die Anker im stromlosen Zustand des Klappankermagneten gegen einen Anschlag körper verbringen, so daß zwischen dem Anker und den in einer Ebene liegenden Polflächen der Klappankermagnete jeweils ein Luftspalt vorgegebener Größe besteht, der durch eine Ankerdicke und einen Abstandshalter bestimmt ist, in dem die Anker schwenkbar gelagert sind und auf dessen Stirnseiten der Anschlagkörper, der eine ebene Ankeranschlagfläche aufweist, befestigt ist.

Es ist aus DE-OS 21 10 410 ein Nadeldruckkopf mit einer derartigen Klappankermagnetanordnung bekannt, bei der auf einer Grundplatte die einzelnen Klappankermagnete mit den Ankern, Lager- und Rückstellmitteln montiert sind. Diese Anordnung hat den Nachteil, daß mit ihr enge Luftspalte der Anker zu den Klappankermagneten von einigen zehntel Millimetern Weite, wie sie für Hochgeschwindigkeitsköpfe erforderlich sind, nur durch Einzeljustage jedes Ankers mit entsprechenden Justagemitteln einstellbar sind, oder daß sehr hohe Aufwendungen für die Maßhaltigkeit aller Bauteile, nämlich der Anker und und Joche sowie der Anschlagteile, bei der Herstellung getrieben werden müssen. Außerdem muß die Leistungsaufnahme der Magnetspulen wegen des geringen Wärmeübertragungsquerschnittes zum Magnetkopfgehäuse begrenzt werden, was die Baugröße und Arbeitsgeschwindigkeit der Magnete bestimmt bzw. begrenzt.

Aus DE 22 01 049 B2 ist ein Nadeldruckkopf, dessen Anker aus einem ferromagnetischen Teil durch Drehen und Fräsen hergestellt ist, bekannt. Es liegen dabei zwar die Ankerenden in einer Ebene; diese sind jedoch nur durch Drehen und nicht durch Läppen geebnet, da ein überstehender Halterand mit einer Lagernut für den Anker vorgesehen ist. der eine andere Bearbeitung nicht zuläßt. Da der Anker auf dem mittleren Joch aufliegt, ergibt sich der Luftspalt aus dem Abstand der Deckelauflagefläche zur Ankerstirnfläche, der Dicke des Anschlages und der Dicke des Ankers. Er ist somit u.a. von der Drehgenauigkeit der Stirn- und der Auflagefläche zueinander abhängig.

Weiterhin ist aus DE 31 49 300 A1 ein Magnetsystem eines Nadeldruckkopfes bekannt, bei dem die Polflächen eben sind und eine Ankerhalterfläche und eine Ankerfläche ohne einen Luftspalt in der gleichen Ebene angeordnet sind. Ein Luftspalt ist somit als Energiezwischenspeicher nicht vorhanden; die Andruckenergie kommt aus einer Feder, was erhebliche Toleranzen mit sich bringt. Mangels eines definierten Luftspaltes ist die Rückzuggeschwindigkeit völlig undefiniert.

Weiterhin ist aus DE-GM 19 23 036 ein Zeilendrucker-Klappankermagnet mit einem elektromagnetischen Rückholmagneten bekannt, dessen Anker als Winkelhebel ausgebildet ist, dessen einer Schenkel den Druckhammer trägt und dessen anderer Schenkel der wirksamen Anker ist. Dieser ist endseitig verbreitert, so daß die Polflächen der beidseitig zugeordneten Magnete im Winkel zueinander stehen, was zu einem hohen Montageaufwand führt. Die Ankermasse beträgt ein Mehrfaches eines der magnetisch wirksamen Bereiche, so daß die Arbeitsgeschwindigkeit dadurch gegenüber einem einfachen Magneten herabgesetzt ist.

Es ist Aufgabe der Erfindung, eine einfache, relativ kleine Klappankermagnetanordnung für einen Nadeldruckkopf mit guter Wärmeableitung zu offenbaren, bei der allein durch die Montage ein eindeutiger und gleichmäßiger Luftspalt gewährleistet ist und keine zusätzlichen Aufwendungen für die Ankerlagerung erforderlich sind.

Die Lösung der Aufgabe besteht darin, daß die Joche und die Wicklungen der Klappankermagnete in segmentförmigen Aussparungen eines Metallkörpers mit Vergußmase befestigt sind und die Polflächen mit einer Stirnfläche des Metallkörpers in einer Ebene liegen und auf dieser Stirnfläche der Abstandshalter angeordnet ist, der aus Blechen enger Dickentoleranz ausgestanzt und geschichtet ist, wobei die Bleche sich nach innen erstreckende segmentförmige Ausschnitte zur Aufnahme der Anker haben und im mittleren der Bleche weitere Ausschnitte zur Aufnahme der im Anker angebrachten Schwenklagerzapfen vorgesehen sind, und daß auf dem Abstandhalter der Anschlagkörper mit der ebenen Ankeranschlagfläche aufliegend angeordnet ist, so daß die Luftspaltweite nur durch die Ankerdicke und die Dicke der Bleche des Abstandshalters bestimmt ist.

Vorteilhafte Ausgestaltungen sind in den Unteransprüchen angegeben.

Der Abstandshalter ist aus gestanzten und geschichteten Blechen, vorzugsweise aus drei Blechen, hergestellt. Dabei sind vorzugsweise in das mittlere der geschichteten Bleche erweiterte Ausschnitte gestanzt, die der Aufnahme eines Schwenklagerzapfens des Ankers dienen. Die Klappankermagnete werden zweckmäßig auf einer Grundplatte mit Ausnehmungen montiert, und die Wicklungen werden dann aufgeschoben und verlötet. Der Leichtmetallkörper wird für die Aufnahme der Spulen und der Grundplatte ausgedreht.

Nach dem Einbau der Mangete wird die Vergußmasse eingebracht, und die Stirn- und Polflächen werden gemeinsam überschliffen, so daß eine definierte Bezugsfläche für die Abstandshealtermontage gegeben ist. Die Bleche des Abstandshalters lassen sich als Stanzteile bei eng tolerierter Blechdicke leicht herstellen. Die Anker eines Nadelkopfes werden vor dem Einsetzen der Lagerzapfen als gesamter Satz gefaßt und überschliffen, so daß nur der eine Schleifvorgang, nämlich der für die Ankerdickemaßgebliche, sämtliche Luftspaltweiten ergibt, die somit untereinander praktisch keine Differenz aufweisen.

Beim gemeinsamen Überschleifen der Anker ist es vorteilhaft vorgesehen, die Ankerpolflächen bezüglich des Schwenklagers radial verjüngt zu gestalten, so daß sowohl an den Polflächen als auch an der Anschlagfläche ein flächiges Auftreffen zwecks hoher Dämpfung und eine Minimierung des Restpalts erbracht wird. Die zum Anker gerichtete Stirnseite des Anschlagkörpers ist ebenfalls überschliffen, so daß der Luftspalt und somit der Ankerhub durch die Dicke des Abstandshalters bzw. die Gesamtdicke von dessen Blechen abzüglich der Ankerdicke bestimmt ist. Hierdurch werden gleiche Ankerflugzeiten bis zum Auftreffen der Drucknadeln auf dem Druckgut gewährleistet, was jeweils ein exakt einer Vorgabe entsprechendes Schriftbild erbringt, da praktisch keine Verschiebung der Auftrefforte der Nadeln auf dem Papier in Bewegungsrichtung des Kopfes gegenüber deren Sollposition bei dem üblichen fliegenden Abdruck entsteht. Diese zeitliche Abdruckgenauigkeit ist um so wichtiger, je schneller die Zeichenfolge und damit der Kopfvorschub gewählt ist, der bei Schnellschreibköpfen z.B. 200 Zeichen pro Sekunde beträgt; was einer Vorschubgeschwindigkeit von 50 cm/sec entspricht. Wegen des exakten zeitlichen Flugverhaltens der Nadeln und des somit sich ergebenden guten Schriftbildes bei hoher Zeichengeschwindigkeit ergibt sich der Vorteil, daß auch ein hochauflösendes Schriftbild mit z.B. 24 oder 36 Nadeln mit sogenannter "near letter quality" bei hoher Geschwindigkeit bei entsprechender Anker-und Nadelzahl erstellt werden kann.
Weiterhin ist ein vorteilhaft möglich, rückstellseitig des Ankers zusätzlich eine Feder anzuordnen, der eine Rückstell-oder Haltehilfe bildet.

Eine besonders vorteilhafte Ausgestaltung ermöglicht eine hohe Arbeitsgeschwindigkeit bei einem Aufbau und einfacher Herstellung, wobei auf dem Abstandshalter spiegelbildlich zu dem Anzugsmagneten als Rückstellmittel und als Anschlagkörper auf den gleichen Anker einwirkende Rückstell-Elektromagnete mit Jochen und Wicklungen in einem Metallkörper besfestigt sind, deren Wicklungen mit der Ansteuervorrichtung verbindbar sind, die diese Rückstell-Elektromagnete jeweils nur dann bestromt, wenn der spiegelbildlich gelegene Anzugs-elektromagnet nicht bestromt wird.

Das bei engen Luftspalttoleranzen und mit Federrückstellung des Ankers erreichbare Hochgeschwindigkeitsschreiben wird dadurch gesteigert, daß als Rückstellmittel jeweils statt einer Feder ein Rückstellelektromagnet jedem Anzugsmagneten des Klappankers zugeordnet wird. Der Arbeitsmagnet muß bei abgeschalteter Bestromung des Rückstellmagneten lediglich den Anker und die Nadel in Bewegung setzen und die zum Drucken notwendige Aufschlagenergie einbringen; ein Spannen der Rückstellfeder entfällt, so daß bei gleicher Dimensionierung der Bauteile und ansonsten entsprechenden Betriebsbedingungen eine um etwa 30% höhere Druckgeschwindigkeit erreicht wird.

Die Anordnung der Rückstellmagnete ist bezüglich der Anzugsmagnete vorzugsweise spiegelbildlich, und deren Fertigung ist entsprechend einfach. Die Polflächen der Rückstellmagnete dienen im Ruhezustand als Anschlag für die Anker. Da für die Rückstellung eine geringere Leistung benötigt wird; denn die Aufschlagenergie der Nadeln, die beim Druckvorgang nicht verbraucht wird, erbringt einen Rückprall der Nadeln; können die Rückstellmagnet auch mit kürzeren Schenkeln und kleineren Spulen versehen werden. Für das Halten des zurückgekehrten Ankers wird nur eine relativ geringe Durchflutung von etwa 2% der Anzugsdurchflutung benötigt, da der Restspalt sehr eng ist, so daß nur sehr geringe Verluste in den Wicklungen beim Halten entstehen, die bekanntlich quadratisch von der Durchflutung abhängen, also etwa 0,5 Promille betragen.

Weiterhin ist ein vorteilhaft möglich, antriebs- oder rückstellseitig des Ankers zusätzlich eine Feder oder einen Permantmagneten anzuordnen, der eine Rückstell- oder Haltehilfe bzw. eine Antriebshilfe bildet. Die nichtlinieare Polkraftcharakteristik eines Rückstellmagneten läßt sich ohne besonderen Aufwand dadurch voll ausnutzen, daß die Polflächen des Permantentmagneten zusammen mit den Polflächen der Elektromagneten bei dem Schleifvorgang bearbeitet werden und somit ein planes Anliegen des Ankers erreicht wird. Eine starke Scherung der Permamentmagnetkraft durch einen rückseitig verbleibenden großen Luftspalt zum Rückflußjoch, welches durch den Rückholmagneten gebildet wird, vermeidet eine merkliche Auswirkung von Temperatur-Änderungen auf die Magnetkraft.

Eine praktisch spannungs- und verwindungsfreie Lagerung der Ankers in Bezug auf die Magnetpole und die Drucknadel wird vorteilhaft dadurch erreicht, daß die Nadeln und/oder die Schwenklagerbolzen in situ mit dem Anker verschweißt werden, wofür vorzugsweise eine Laser- oder Elektronenstrahl-Schweißung dient. Um zum Magnetfeld eine exakte Zentrierung der Anker zu erreichen, werden diese Elektromagnete jeweils vor der Verschweißung vorteilhaft durch eine pulsierende Bestromung erregt und bei der Verschweißung mit einem Dauerstrom beaufschlagt.

In den Fig. 1 bis 10 sind vorteilhafte Ausgestaltungen dargestellt.
- Fig. 1: zeigt vergrößert einen axialen Ausschnitt durch einen Nadeldruckkopf;
- Fig. 2: zeigt einen axialen Schnitt in anderem Maßstab vergrößert durch den Leichtmetallkörper;
- Fig. 3: zeigt einen axialen Schnitt im Maßstab gem. Fig. 2 durch die Grundplatte mit aufgesetzten Magnetjochen;
- Fig. 4: zeigt einen Ausschnitt einer Aufsicht des Leichtmetallkörpers gem. Fig. 2;
- Fig. 5: zeigt einen Ausschnitt einer Aufsicht zu Fig. 3;
- Fig. 6: zeigt einen Ausschnitt eines Abstands- und Lagerblocks;
- Fig. 7: zeigt einen Ausschnitt eines Abstandsbleches;
- Fig. 8: zeigt einen Anker in Aufsicht im Maßstab gem. Fig.1
- Fig. 9: zeigt vergrößert einen axialen Ausschnitt durch einen Nadelkopf mit Rückholmagneten;
- Fig. 10: zeigt eine Ansteuerschaltung für einen Anzugs- und einen Rückholmagneten.

Fig. 1 zeigt etwa 5-fach vergrößert einen Querschnitt durch einen Nadeldruckkopf von der Mittelachse (M) aus in radialer Richtung mit einem Leichtmetallkörper (1) in dem ein Anzugsmagnetjoch (3), das eine Wicklung (4) trägt, eingegossen ist. Das Magnetjoch (3) ist in der Grundplatte (2) in eine Ausnehmung eingesetzt. Die Grundplatte (2), die der kompletten Montage der Anzugsmagnete mit den Wicklungen (4) und der elektrischen Anschlüsse dient, ist in einer Ausdrehung (12) zentrisch im Metallblock (1) gehalten. Die segmentförmigen Aussparungen (42) in dem Leichtmetallkörper (1) sind mit Vergußmasse gefüllt, über die die Wärme aus den Wicklungen (4) der Magnet abgeführt wird. Zur guten Wärmeabgabe sind außenseitig am Leichtmetallkörper (1) Kühlrippen (17) angeformt, und die Stege zwischen den Magneten dienen der Wärmeaufnahme. Die Vergußmasse ist mit hoher Wärmeleitung ausgewählt, wozu z.B. als Füllmaterial Metallpartikel dienen. Die Stirnfläche (S1) des Leichtmetallkörpers (1) und die Polflächen (S2) der Mangetjoche (3) sind gemeinsam überschliffen. Auf der Stirnfläche (S1) sind Abstandhalter (70, 71, 71A) angeordnet, in denen der Klappanker (5) schwenkbar gelagert ist, an dessen zur Kopfmitte sich erstreckenden Ende eine Drucknadel (51) befestigt ist, die in stegförmigen Nadelführungen (61) zum nicht dargestellten Druckmundstück hin verschieblich gelagert sind. Die Nadelführungen (61) sind in bekannter Weise in einem Gehäuse (6) gehalten, das mit Schrauben (62) in zylindrischen Nuten (18) am Leichtmetallkörper (1) befestigt ist. Die Anker (5) liegen rückwärtig an dem gerippten Anschlagkörper (30) an.

Die Schwenkbeweglichkeit des Ankers (5) ist durch die Anschlagfläche begrenzt, die mit der Auflagefläche (S1A) des Anschlagkörpers auf dem Abstandshalter (71A, 70, 71) eben überschliffen ist. Somit ergibt sich der Luftspalt (SP) des Klappankermagneten aus der Differenz der Gesamtdicke (D) des Abstandshalters und der Ankerdicke.

Als Rückstellmittel für den Anker (5) ist eine Druckfeder (15) am Anker (5) angreifend angeordnet. Dabei sind die Federn (15) in zylindrische Öffnungen im Leichtmetallkörper (1) eingesetzt.

Weitere Einzelheiten des Aufbaues sind etwa in 2-facher Vergrößerung in den Fig. 2-7 gezeigt.

Einen Leichtmetallkörper (1) zeigt Fig. 2 im axialen Querschnitt und Fig. 4 ausschnittsweise in Aufsicht auf die Stirnfläche. Das Strangpreßprofil hat für 24 Magnete segmentförmige Aussparungen (14), die durch eine Ausdrehung (11) im Bereich der Wicklungen erweitert sind. Radial fluchtend zu den Aussparungen (14) sind die zylindrischen Ausnehmungen (15Z) für die Rückholfeder bzw. den Rückholmagneten eingebracht. Außenseitig sind die Kühlrippen (17) und Orientierungskanäle (16) zur Verstiftung angeformt. Innen ist ein Kanal zur Aufnahme der Druckdrähte vorgesehen, an dem zylindrische, hinterschnittene Nuten (18, 19) für Befestigungsmittel axial verlaufend angeformt sind.

In Fig. 2 sind außer den Nuten (18, 19), den Aussparungen (14) und den Ausnehmungen (15Z) auch die Ausdrehungen (11, 12, 13) zu erkennen, die der Aufnahme der Wicklungen, der Grundplatte bzw. der Deckplatte dienen.

Fig. 3 und 5 zeigen einen radialen Schnitt bzw. eine Aufsicht auf die Polflächen einer Grundplatte (2) mit eingesetzten Magnetjochen (3). Die Joche (3) sind in Ausstanzungen (22) gehalten. Außerdem sind in der Grundplatte (2) Ausstanzungen (21) für die Durchführung der Wicklungsenden und Orientierungslöcher (26) für eine Verstiftung mit dem Orientierungskanälen eingebracht. Auf der Grundplatte (2) ist eine Anschlußverdrahtung für die Wicklungen aufgebracht.

Eine vorteilhafte Ausgestaltung des Abstandshalters ist in Fig. 6 und 7 dargestellt. Fig. 6 zeigt einen Ausschnitt eines Stanzteiles aus Feinblech, das als zentrales Lagerblech (70) dient und zur Aufnahme der Anker jeweils nach innen segmentförmige Ausschnitte (75) hat. Diese Ausschnitte (75) haben zur Aufnahme der Schwenklagerzapfen (52), Fig. 8, jeweils seitlich erweiterte Lagerkammern (76). Beidseitige Führungsnasen (77) in der Nähe der Lagerkammern (76) geben eine seitliche Ankerführung. Orientierungslöcher (74) dienen der Verstiftung mit den anderen Blechen und dem Leichtmetallkörper.

Fig. 7 zeigt einen Ausschnitt der weiteren Abstandshalter-Bleche (71), die die Position der Schwenklagerzapfen beidseitig des zentralen Lagerblechs begrenzen, so daß weitgehend geschloffene Lagerkammern gebildet werden, die zweckmäßig mit einem Dauerschmiermittel gefüllt werden. Für die freie Ankerbewegung sind entsprechende Segment-Ausstanzungen (72) in das Feinblech eingebracht. Die Orientierungslöcher (73) dienen einer Verstiftung.

Fig. 8 zeigt einen Anker (5) in Aufsicht. Er ist aus gestanzten hochpermeablen Ankerblechen (53, 53M) geschichtet zusammengesetzt. Das mittlere Ankerblech (53M) ist auf die jeweils günstigste Nadelanschlußlänge weitergeführt, so daß daran stirnseitig die Drucknadel (51) angeschweißt ist. Am gegenüberliegenden Ende ist der Schwenklagerzapfen (52) in einer Nut (54) eingeschweißt. Die Anordnung des Zapfens (52) in der Nut (54) zeigt Fig. 1 im Querschnitt. Die Stärke des Zapfens (52) entspricht mit engen Toleranzen der Dicke des zentralen Lagerbleches.

Der Anker kann statt aus Ankerblechen auch als Sinterteil gefertigt werden. Eine außermittige Anordnung des Schwenk-Lagerzapfens im Abstandshalter und die Verwendung nur zweier Abstandsbleche dafür oder eines Abschnittes vom Strang-Profilmaterial als Abstandshalter liegt im Rahmen des fachmännischen Könnens. Auch kann an Stelle des im Polbereich mit gleichförmiger Dicke dargestellten Ankers eine entsprechend dem Anker-Schwenkwinkel verjüngte, keilförmige Ausgestaltung des Ankers gewählt werden, was eine Optimierung darstellt.
Fig. 9 zeigt eine Ergänzung der Anordnung nach Fig. 1 mit Rückstell-Elektromagneten (3A, 4A).

Als Rückstellmittel für den Anker (5) sind ein Rückstell-Elektromagnet (3A, 4A) am Anker (5) angreifend angeordnet. Zusätzlich kann eine Feder (15) und/oder ein Permanentmagnet (15M) in zylindrische Öffnungen im Leichtmetallkörper (1, 1A) eingesetzt werden. Die Rückhol-Elektromagnete (3A, 4A) sind jeweils symmetrisch bezüglich der Anker (5) spiegelbildlich zu den Anzugs-Elektromagneten (3, 4) angeordnet, wobei sie ebenso in einer Grundplatte (2A) befestigt und in einem Leichtmetallkörper (1A) eingegossen sind. Die Polflächen der Rückholmagnete (3A) bilden die Anschlagflächen (S2A). Außenseitig sind die beiden Grundplatten (2, 2A) durch Deckplatten (41, 41A) abgeschlossen.

Fig. 10 zeigt eine Schaltungsanordnung zur Ansteuerung der Wicklungen eines Anzugs- und eines Rückholmagneten (4, 4A). Die Betriebsspannung (U) ist an eine steuerbare Stromquelle (1Q), die zweckmäßig eine Pulspausensteuerung (PP) und eine Freilaufschaltung (FD) enthält, geführt, deren Ausgang (I) über steuerbare Schalter (RS, AS) an die Wicklung (4A) des Rückstellmagneten bzw. die Wicklung (4) des Ansteuermagneten geschaltet wird. Eine zentrale Drucksteuerung (ZS) gibt jeweils für einen Punktabdruck ein Ansteuersignal (A) an den Schalter (AS) für eine vorgegebene Ansteuerzeit, die abhängig von der gewünschten Anschlagstärke und dem jeweils vorhandenen Druckgut bestimmt ist, und die Drucksteuerung (ZS) bestimmt gleichzeitig die Stromstärke der Stromquelle (IQ) über das oder die Stromstärke-Steuersignale (IS). Gleichzeitig wird über ein entsprechend gepoltes Signal (R) der Schalter (RS) geöffnet und der Rückstell- und Haltemagnet (4A) entstromt. Am Ende der Ansteuerzeit, etwa wenn die Nadel auftrifft, wird das Steuersignal (A) abgeschaltet und der Rückstellmagnetstrom mit dem Steuersignal (R) eingeschaltet. Hierbei wird vorteilhaft für eine Rückholzeit die Stromstärke in etwa gleicher Größe wie beim Vortrieb gewählt, damit eine etwa gleiche Anfangsmagnetfeldstärke im Luftspalt aufgebaut wird, die eine schnelle Richtungsumkehr des Ankers bewirkt. Danach wird eine wesentlich geringere Stromstärke durch Änderung des Stromstärkesteuersignals (IS) vorgegeben, wodurch beim Anschlag des Ankers kein starker Rückprall sondern ein Halten erfolgt, so daß ohne Wartezeit unmittelbar oder zu beliebig vorgegebener Zeit eine erneute Betätigung der Nadel erfolgen kann.

In einer vorteilhaften Ausgestaltung der Schaltung wird jeweils die Energie einer gerade abgeschalteten Wicklung (4, 4A) auf die jeweils im gleichen Zeitpunkt eingeschaltete, den gleichen Anker betätigende, Wicklung übergeleitet, wodurch eine wesentliche Beschleunigung des Stromauf- bzw. -Abbaues erreicht wird. Zur Überleitung des Stromes zwischen den Wicklungen (4, 4A) bilden Überleitungsdioden (D3, D4) wechselseitig eine Serienschaltung dieser Wicklungen, wobei die Sperrdioden (D1, D2) deren gegenseitige Entkopplung bewirken.

Für eine möglichst schnelle Ankerbetätigung und andererseits für eine weitgehende Unabhängigkeit von der Sättigungseigenschaft des Magnetmaterials, insbesondere von deren Temperaturabhängigkeit, empfiehlt es sich, während der Anzugszeit die Durchflutung entsprechend einer etwa 70%-igen Sättigungsmagnetisierung des Ankers zu wählen. Auch wird durch die Beschränkung der Sättigung ein Übersprechen der Magnete zu benachbarten Magneten in zulässigen Grenzen gehalten. In einer leistungsssparendenden Ausführung beträgt die Durchflutung während der Rückstellzeit zweckmäßig etwa 1/3 der Anzugsdurchflutung. Danach wird die Durchflutung auf eine Haltedurchflutung von etwa 2% des Wertes der Anzugsdurchflutung herabgesetzt.

Eine besonders schnelle Umstellung des Ankers zwischen den beiden wechselseitig auf ihn einwirkenden Magneten erfolgt, wenn die Magnetfelder beider Magnete durch entsprechende Polung der Wicklungen im Anker gleichgerichtet verlaufen. Im Anker entstehen dann keine Umschalt-Wirbelstromverluste und Feldaufbauverzögerungen.

Eine vorteilhaft energiesparende Bestromung der Rückstellmagnete (3A, 4A) ergibt sich jeweils unter Ausnutzung der Rückprallenergie der Drucknadeln (51) und des Ankers (5), indem nach Abschaltung der Anzugsbestromung, die etwa beim Nadelaufprall erfolgt, eine Wartezeit ohne Bestromungen folgt, die bis zur völligen Ankerumkehr, z.B. 10 bis 20 Mikrosekunden, dauert, nach der erst die Bestromung der Rückstellmagnete (3A, 4A) mit 1/3- bis 1/10-fachen der Anzugsdurchflutung erfolgt und zwar so lange bis der Anker (5) am Anschlag anschlägt und dort seine Rückprallenergie abgegeben hat, wozu etwa das 3/2- bis 1-fachen der Anzugszeit benötigt wird. Danach wird die Stromstärke auf die Haltestromstärke von ca. 2% der Anzugstromstärke heruntergeschaltet. Die jeweils angegebenen Arbeitsbereiche betreffen das Bedrucken von bis zu 5 Nutzen und von mehr als 5 Nutzen. Eine Vorgabe der geeigneten Werte abhängig von der Anwendung ist vorgegeben. Vorzugsweise werden zwischen zwei Betriebszuständen umschaltbar die Vorgabewerte gemeinsam verändert. Bei mehr als fünf Nutzen wird mit einer maximalen Anzugsdurchflutung gearbeitet, und bei weniger als fünf Nutzen wird die Anzugsdurchflutung aus 3/4 dieses Maximalwertes abgesenkt.

## Patentansprüche

1. Nadeldruckkopf mit ringförmig angeordneten Klappanker-Magneten (3, 4, 5), deren Anker (5) jeweils mit einer Drucknadel (51) verbunden sind, die durch Nadelführungen (61) etwa mittig zur Magnetanordnung verschieblich geführt sind, und an deren Ankern (5) entgegen der Anzugsrichtung der Klappankermagnete (3, 4, 5) wirkende Rückstellmittel (15) angeordnet sind, die die Anker (5) im stromlosen Zustand des Klappankermagneten (3, 4, 5) gegen einen Anschlag körper (30) verbringen, so daß dann zwischen den Ankern (5) und den in einer Ebene liegenden Polflächen (S2) der Klappankermagnete (3, 4) jeweils ein Luftspalt (SP) vorgegebener Größe besteht, der durch eine Ankerdicke und einen Abstandshalter (7) bestimmt ist, in dem die Anker (5) schwenkbar gelagert sind und auf dessen Stirnseiten der Anschlagkörper (30), der eine ebene Ankeranschlagfläche aufweist, befestigt ist,
dadurch gekennzeichnet, daß die Joche (3) und die Wicklungen (4) der Klappankermagnete (3, 4, 5) in segmentförmigen Aussparungen (42, 14) eines Metallkörpers (1) mit Vergußmasse befestigt sind und die Polflächen (S2) mit einer Stirnfläche (S1) des Metallkörpers (1) in einer Ebene liegen und auf dieser Stirnfläche (S1) der aus Blechen (71, 70, 71A) bestehende Abstandshalter (7) angeordnet ist, wobei die Bleche (71, 70, 71A) sich nach innen erstreckende segmentförmige Ausschnitte (75, 72) zur Aufnahme der Anker (5) haben und im mittleren Blech (70) weitere Ausschnitte (76) zur Aufnahme der im Anker angebrachten Schwenklagerzapfen (52) vorgesehen sind, und daß auf diesem Abstandshalter der Anschlagkörper (30) mit der ebenen Ankeranschlagfläche aufliegend angeordnet ist, so daß die Luftspaltweite (SP) nur durch die Ankerdicke und die Dicke der Bleche (71, 70, 71A) des Abstandshalters (7) bestimmt ist.

2. Nadeldruckkopf nach Anspruch 1, dadurch gekennzeichnet, daß die Ausschnitte (76) mit einem Dauerschmiermittel gefüllt sind.

3. Nadeldruckkopf nach Anspruch 1, dadurch gekennzeichnet, daß die Anker (5) in ihrer Dicke dem Ankerschwenkwinkel entsprechend verjüngt sind.

4. Nadeldruckkopf nach Anspruch 1, dadurch gekennzeichnet, daß der Anker (5) an seinem nach außen gerichteten Ende eine Nut (54) trägt, in der der Schwenklagerzapfen (52) befestigt ist, und daß der Anker (5) aus einem Sinterteil oder aus einem Blechpaket (53) hoher Permeabilität besteht, das in Achsrichtung des Nadelkopfes lamelliert ist und dessen mittleres Ankerblech (53M) über den magnetisch wirksamen Ankerbereich hinaus bis zur Drucknadel (51) in dem zentralen Bereich des Druckkopfes verlängert ist.

5. Nadeldruckkopf nach einem der Ansprüche 1 bis 4, dadurch gekennzeichnet, daß auf den Blechen (71, 70, 71A) des Abstandshalters (7) spiegelbildlich zu den Anzugsmagneten (3, 4) als Rückstellmittel und als Anschlagkörper auf den gleichen Anker (5) einwirkende Rückstell-Elektromagnete (3A, 4A) mit Jochen (3A) und Wicklungen (4A) in einem Metallkörper (1A) befestigt sind, deren Wicklungen (4A) mit der Ansteuervorrichtung (ZS) verbindbar sind, die diese Rückstell-Elektromagnete (3A, 4A) jeweils nur dann bestromt, wenn der spiegelbildlich gelegene Anzugs-Elektromagnet (3, 4) nicht bestromt ist.

6. Nadeldruckkopf nach Anspruch 5, dadurch gekennzeichnet, daß die Wicklungen (4, 4A) der Anzugs- und Rückstell-Elektromagnete (3, 4; 3A, 4A) jeweils mit einer durch die Steuervorrichtung (ZS) gesteuerte Ansteuerschaltung verbunden sind, die eine steuerbare Stromquelle (IQ), die vorzugsweise einen puls-pausengesteuerten Schalter (PP) mit Freilaufschaltung (FD) umfaßt, deren Ausgangssignale (I) jeweils über einen steuerbaren Schalter (AS, RS) jeweils auf die eine oder die andere der Wicklungen (4, 4A) geschaltet wird, wobei die Stromstärke der Stromquelle (IQ) jeweils nach einer Umkehr der Ankerbewegungsrichtung infolge kurzzeitiger Bestromung des Rückstellmagneten (4A) auf eine relativ geringe Haltestromstärke, z.B. von 2% der Anzugsstromstärke, mit der der Anzugsmagnet (4) bestromt wird und der bis zur Ankerumkehr vorgegeben ist, umgeschaltet wird.

7. Nadeldruckkopf nach Anspruch 6, dadurch gekennzeichnet, daß zwischen den Wicklungen (4, 4A) der Elektromagnetpaare Stromüberleitdioden (D3, D4) zur Serienschaltung der Wicklungen zwecks Stromübernahme jeweils bei Abschaltung einer der Wicklungen (4, 4A) sowie Trenndioden (D1, D2) jeweils in Serie mit den Wicklungen (4, 4A) zur Entkopplung derselben bei ihrer Bestromung angeordnet sind.

8. Nadeldruckkopf nach Anspruch 5, dadurch gekennzeichnet, daß die Steuervorrichtung (ZS) die Anzugselektromagneten (3, 4) derart gesteuert bestromt, daß sie von einer vorgegebenen Anzugsdurchflutung von etwa 70% der Sättigungsdurchflutung für eine vorgegebene Anzugszeit, die etwa der Ankerflugzeit bis zum Auftreffen einer mit dem Anker (5) verbundenen Nadel (51) auf einem Druckgut entspricht, durchströmt sind und daß die Steuervorrichtung (ZS) die Rückstell-Elektromagnete (3A, 4A) derart bstromt, daß diese jeweils nach der Anzugsbestromungszeit des Anzugs-Elektromagneten (3, 4) für eine Rückholzeitspanne, die etwa dem 1- bis 3/2-fachen der Anzugsbestromungszeit entspricht, von einer Rückzugsdurchflutung, die etwa 1/3 der Anzugsdurchflutung, beträgt, durchströmt sind und danach mit einer wesentlich niedrigeren Haltedurchflutung, von etwa 2% der Anzugsdurchflutung durchströmt sind.

9. Nadeldruckkopf nach Anspruch 8, dadurch gekennzeichnet, daß jeweils zwischen der Anzugs- und der Rückzugsbestromung für eine Umkehrzeitspanne, gemäß einer Umkehrzeit des Ankers (5), keine der Bestromungen erfolgt und die Rückzugsdurchflutung in der Rückholzeitspanne, gemäß der Rückflugzeit in der der Anker (5) sich über den Luftspalt (SP) bis zum Anschlag bewegt und in der er dort die Rückprallenergie auf den Anschlag übertragen hat, erfolgt.

10. Nadeldruckkopf nach Anspruch 8 oder 9, dadurch gekennzeichnet, daß die Anzugsdurchflutung, die stromlose Umkehrzeitspanne, die rückholzeitspanne, die Rückzugsdurchflutung und die Haltedurchflutung vorgebbar sind.

11. Nadeldruckkopf nach Anspruch 8 oder 9, dadurch gekennzeichnet, daß in einem ersten vorgebbaren Betriebszustand die Anzugsdurchflutung ihren Maximalwert hat, die Umkehrzeitspanne etwa 20 Mirkosekunden beträgt, die Rückholzeitspanne der Anzugszeit entspricht und die Rückholdurchflutung etwa 25% der Anzugsdurchflutung entspricht und in einem zweiten vorgebbaren Betriebszustand die Anzugsdurchflutung etwa 75% des Maximaldurchflutungswertes beträgt, die Umkehrzeitspanne etwa 10 Mikrosekunden beträgt, die Rückholzeitspanne etwa dem 3/2-fachen der Anzugszeit entspricht und die Rückholdurchflutung etwa 1/3 der vorherigen Anzugsdurchflutung entspricht.

12. Nadeldruckkopf nach Anspruch 5, dadurch gekennzeichnet, daß die Durchflutung der Rückstellmagnete (3A, 4A) so gewählt wird, daß deren Magnetfeld dem Magnetfeld der Anzugsdurchflutung im Anker (5) gleichgerichtet ist.

## Claims

1. Needle print head with flap-armature electromagnets (3, 4, 5) which are arranged in a toroidal manner and the anchors (5) of each of which are respectively connected to a print needle (51), which, in turn, is movably guided by way of needle guides (61) approximately centrally with respect to the arrangement of a respective magnet, and at the anchors (5) of which are arranged re-set means (15) which act in the direction opposite to the direction of attraction of the flap-armature electromagnets (3, 4, 5) which re-set means move the anchors (5) in the condition without current of the flap-armature electromagnets (3, 4, 5) against an abutment body (30), such that then exists between the anchors (5) and the pole surface (S2) which are arranged in a single plane of the flap-armature magnets (3, 4) an air gap (SP) of predetermined magnitude which is respectively determined by the thickness of an anchor and a spacer (7), in which space the anchors (5) are journalled in a manner allowing swinging motion and at the front-end surface of which the abutment body (30), which has a planar anchor-contact surface, is secured, characterized thereby that the jokes (3) and the windings (4) of the flap-armature magnets (3, 4, 5) are secured by way of sealing compound in segment-shaped recesses (42, 14) of a metallic body (1), and the pole-surfaces ($2) are arranged with one front surface (S1) of the metallic body (1) in a single plane, and on this front surface (S1) is arragend the spacer (7) which is made of sheet metal (71, 70, 70A), whereby the sheet metal blanks (71, 70, 71A) have inwardly directed segment-shaped cut-outs (75, 72) for receiving therein the anchors (5) and in the central sheet metal blank (70) further cut-outs (76) are provided for receiving therein the pivot pins (52) provided in the anchor, and that on this spacer (7) is superposed positioned the abutment body (30) with the planar anchor-abutment surface, so that the air-gap width (SP) is only determined by the thickness of the anchor and the thickness of the sheet metal blanks (71, 70, 71A) of the spacer (7).

2. Needle print head according to claim 1, characterized thereby that the cut-outs (76) are filled with a continuously acting lubricant.

3. Needle print head according to claim 1, characterized thereby that the anchors (5) are thinning in thickness in conformity with the swing angle of the anchor.

4. Needle print head according to claim 1, characterized thereby that the anchor (5) has at its outwardly directed end a groove (54) in which the pivot pin (52) is secured, and that the anchor (5) is a sintered body or made as a sheet metal packet (53) having high permeability and which in the axis-direction of the needle head is a laminated structure, and the central anchor sheet metal blank (53M) of which is extended beyond the magnetically effective anchor range towards the print needle (51) in the central region of the print head.

5. Needle print head according to one of claims 1 to 4, characterized thereby that on the sheet metal blanks (71, 70, 71A) of the spacer (7) are secured, in mirror-image fashion with respect to the attraction magnets (3, 4), and acting as re-set means and as abutment bodies on the same anchor (5), re-set electromagnets (3A, 4A) with yokes (3A) and windings (4A) in a metallic body (1A), of which the windings (4A) are connectable to the control device (ZS) and which respectively applies a current only to those re-set electromagnets (3A, 4A) when the respective mirror-image positioned attraction electromagnet (3, 4) is not subjected to a flow of current.

6. Needle print head according to claim 5, characterized thereby that the windings (4, 4A) of the attraction and reset electromagnets (3, 4; 3A, 4A) are respectively connected to a selection-control circuit which is controlled by the control device (ZS), which comprises a controllable current source (IQ) which preferably comprises a pulse-pause-controlled switch (PP) with idling-circuit (FD) the output signals (I) of which are passed, by way of a controllable switch (AS, RS), respectively to the one or the other of the windings (4, 4A), whereby after reversal of the direction of movement of the anchor due to flow of current for a short period of time in the re-set electromagnet (4A) the current intensity of the corrent source (IQ) is respectively reduced to a relative low holding current intensity, e.g. of 2% of the attraction current intensity, to which the attraction magnet was subjected to, and which reduced current is preset until to a reversal of the anchor.

7. Needle print head according to claim 6, characterized thereby that between the windings (4, 4A) of the electromagnet pairs are arranged current transfer diodes (D3, D4) to serially connect the windings for transfer of current, respectively when deactivating one of the windings (4, 4A), as well as separating diodes (D1, D2) respectively in series with the windings (4, 4A) for disconnection of the same during their being subjected to a flow of current.

8. Needle print head according to claim 5, characterized thereby that the control device (ZS) subjects the attraction electromagnets (3, 4) in such a controlled manner to a flow of current that they are subjected to a pulling magnetizationflux of approximately 70% of the saturation magnetizationflux for a pre-set period of attraction, which is approximately equal to the period of time of movement of the anchor until impact of a needle (51) connected to the anchor (5) on a material onto which is to be printed, and that the control device (ZS) subjects the re-set electromagnets to flow of current in such a way that they respectively, at the conclusion of being subjected to the flow of current to cause attraction of the attraction electromagnet (3, 4) for a time period of return, which is approximately 1- or 3/2-fold of the period of time of being subjected to the flow of current to cause attraction, are subjected to a reset magnetizationflux which is approximately 1/3 of the attraction magnetizationflux, and thereafter are subjected to a relative low holding magnetizationflux of approximately 2% of the attraction magnetizationflux.

9. Needle print head according to claim 8, characterized thereby that respectively arises - between attraction magnetization and re-set magnetization for a reversal period of time, in accordance with the period of time of reversal of the anchor (5) - no flow of current, and that the re-set magnetizationflux for the period of return is applied in conformity with the period of time of return in which the anchor (5) moves through the air gap (SP) to the abutment and in which it there imparts the rebound energy to the abutment.

10. Needle print head according to claim 8 or 9, characterized thereby that the attraction magnetizationflux, the reversal period of time during which a current is absent, the period of return, the re-set magnetizationflux, and the holding magnetizationflux can be pre-set.

11. Needle print head according to claim 8 or 9, characterized thereby that in a first pre-settable operating condition the attraction magnetizationflux has its maximum value, the reversal period of time is approximately 20 microseconds, the duration of the period of return ist equal to the time period of attraction, and the re-set magnetizationflux is approximately 25% of the attraction magnetizationflux and in a second pre-settable operating condition the attraction magnetizationflux is approximately 75% of the maximum value of magnetizationflux, the reversal period of time is approximately 10 microseconds, the duration of the period of return is approximately 3/2 of the time period of attraction, and the re-set magnetizationflux is approximately 1/3 of the preceding attraction magnetizationflux.

12. Needle print head according to claim 5, characterized thereby that the magnetizationflux of the re-set electromagnets (3A, 4A) is selected in such a way, that their magnetic field has the same orientation as the magnetic field of the attraction magnetizationflux in the anchor (5).

## Revendications

1. Tête d'impression à aiguilles avec électroaimants à armature battante (3, 4, 5), disposés en cercle, dont les armatures (5) sont reliées chacune à une aiguille d'impression (51), lesquelles sont conduites, déplaçables, à peu près centralement par rapport à la disposition de l'aimant, par des guide-aiguilles, les armatures (5) étant pourvues d'auxiliaires de rappel (15), qui agissent dans le sens opposé au sens d'attraction des aimants à armature battante (3, 4, 5) et conduisent les armatures (5), en l'absence de courant des aimants à armature battante (3, 4, 5), contre une butée (30), de sorte qu'il existe, entre les armatures (5) et chacune des faces polaires (S2) des aimants à armature battante (3, 4), situées à un niveau, un entrefer (SP) d'une grandeur prédéfinie, déterminée par une épaisseur d'armature et un écarteur (7), dans lequel les armatures (5) sont montées, pivotables, et aux côtés frontaux duquel est fixée la butée (30), présentant une surface de butée plane,
caractérisée par le fait que les culasses (3) et les bobinages (4) des aimants à armature battante (3, 4, 5) sont fixés à l'aide d'un coulis de scellement dans des évidements (42, 14) en forme de segments, pratiqués dans un corps métallique (1), et que les faces polaires (S2) se trouvent au même niveau qu'une face frontale (S1) du corps métallique (1), et que l'écarteur (7), consistant en pièces de tôle (71, 70, 71A), est disposé sur cette face frontale (S1), les tôles (71, 70, 71A) présentant des découpes (75, 72) en forme de segments, qui s'étendent vers l'intérieur et sont destinées à accueillir les armatures (5), tandis que d'autres découpes (76) sont prévues dans la tôle centrale (70) pour recevoir les tourillons (52) équipant les armatures, et que la butée (30) est disposée sur cet écarteur, avec sa surface de butée plane, de sorte que la largeur de l'entrefer (SP) n'est déterminée que par l'épaisseur de l'armature et l'épaisseur des tôles (71, 70, 71A) de l'écarteur (7).

2. Tête d'impression à aiguilles selon revendication 1, caractérisée par le fait que les découpes (76) sont remplies avec un lubrifiant permanent.

3. Tête d'impression à aiguilles selon revendication 1, caractérisée par le fait que les armatures (5) s'amincissent dans leur épaisseur conformément à l'angle de pivotement des armatures.

4. Tête d'impression à aiguilles selon revendication 1, caractérisée par le fait que l'armature (5) présente, à son extrémité dirigée vers l'extérieur, une encoche (54), dans laquelle le tourillon de pivotement (52) est fixé, et que l'armature (5) consiste en une pièce frittée ou un empilage de tôles (53) de perméabilité élevée, feuilleté/e dans le sens axial de la tête a aiguilles et dont la tôle centrale (53M) est prolongée, au-delà du secteur d'armature à effet magnétique, jusqu'à l'aiguille d'impression (51), dans le secteur central de la tête d'impression.

5. Tête d'impression à aiguilles selon l'une des revendications 1 a 4, caractérisée par le fait que, sur les tôles (71, 70, 71A) de l'écarteur (7), en position inversée par rapport aux aimants d'armement (3, 4), des électro-aimants de rappel (3A, 4A), agissant comme auxiliaires de rappel et comme butée sur la même armature (5), sont fixés dans un corps métallique (1A), avec des culasses (3A) et bobinages (4A), les bobinages (4A) étant connectables au dispositif d'excitation (ZS), qui ne mettent, respectivement, ces électro-aimants (3A) sous courant que si l'électro-aimant d'armement (3, 4), situé à l'inverse n'est pas mis sous courant.

6. Tête d'impression à aiguilles selon revendication 5, caractérisée par le fait que les bobinages (4, 4A) des électro-aimants d'armement et de rappel (3, 4; 3A, 4A) sont reliés chacun à un couplage d'excitation, commandé par le dispositif (ZS), lequel couplage d'excitation comprend une source de courant contrôlable (IQ), de préférence, avec un commutateur commandé par intervalles d'impulsions (PP) avec commutation à regime libre (FD), dont les signaux de sortie (I) sont commutés respectivement, par l'intermédiaire d'un commutateur dirigible (AS, RS) sur l'un ou l'autre bobinage (4, 4A), la puissance de courant de la source de courant (IQ) étant commutée, après chaque inversion du sens de mouvement des armatures, à la suite d'une mise sous courant temporaire de l'aimant de rappel (4A), à une puissance de courant de maintien relativement faible, par ex. de 2% de la puissance du courant d'armement sous lequel l'aimant d'armement (4) est mis, qui est donnée jusqu'à l'inversion de l'armature.

7. Tête d'impression à aiguilles selon revendication 6, caractérisée par le fait qu'entre les bobinages (4, 4A) de la paire d'électro-aimants, des diodes de transfert de courant (D3, D4), destinées au couplage en série des bobinages aux fins de transfert de courant lors de la désexcitation de l'un des bobinages (4, 4A), ainsi que des diodes de blocage (D1, D2) sont disposées, respectivement, en série avec les bobinages (4, 4A), en vue du découplage de ceux-ci lors de leur mise sous courant.

8. Tête d'impression à aiguilles selon revendication 5, caractérisée par le fait que le dispositif de commande (ZS) dirige la mise sous courant des électro-aimants d'armement (3, 4) de sorte qu'ils se trouvent parcourus d'un flux magnétique d'environ 70% du flux de saturation pour un temps d'armement prédéterminé, correspondant à peu près au temps de vol s'écoulant jusqu'à la rencontre d'une aiguille (51) reliée à l'armature (5) et d'une pièce d'impression, et que le dispositif de commande (ZS) met les électro-aimants de rappel (3A, 4A) sous courant de sorte qu'ils sont traversés, après le laps de temps de mise sous courant d'armement, par un flux de rappel d'environ 1/3 du flux d'armement, pendant un laps de temps de retour, allant de la durée de la mise sous courant d'armement aux 3/2 de celle-ci, puis traversés par un flux de maintien considérablement plus faible, d'environ 2% du flux d'armement.

9. Tête d'impression à aiguilles selon revendication 8, caractérisée par le fait qu'entre chaque flux d'armement et de rappel, aucune mise sous courant n'a lieu pendant une période d'inversion, conformément à un temps d'inversion de l'armature (5), et que le passage du flux de rappel, pendant le laps de temps de retour, se fait adéquatement au temps de vol de retour, au cours duquel l'armature (5) se déplace, par-dessus l'entrefer (SP), jusqu'à la butée, et pendant lequel elle a tranmis l'énergie de rebondissement sur la butée.

10. Tête d'impression à aiguilles selon revendication 8 ou 9, caractérisée par le fait que le passage du flux d'armement, le laps de temps d'inversion sans courant, le laps de temps de rappel, le passage du flux de retour et le passage du flux de maintien sont prédéfinissables.

11. Tête d'impression à aiguilles selon revendication 8 ou 9, caractérisée par le fait que, dans un premier régime prédéfinissable, le passage du flux d'armement a sa valeur maximale, le laps de temps d'inversion comprend environ 20 microsecondes, le laps de temps de rappel correspond au temps d'armement et le passage du flux de rappel correspond à environ 25% du passage du flux d'armement et que, dans un second régime prédéfinissable, le passage du flux d'armement représente environ 75% de la valeur maximale de passage du flux, le laps de temps d'inversion est d'environ 10 microsecondes, le laps de temps de rappel correspond environ aux 3/2 du temps d'armement et le passage du flux de rappel environ 1/3 du passage du flux d'armement précédent.

12. Tête d'impression à aiguilles selon revendication 5, caractérisée par le fait que la passage du flux de rappel des aimants de rappel (3a, 4A) est sélectionné de sorte que son champ magnétique agisse adéquatement au champ magnétique du passage du flux d'armement dans l'armature (5).
